# EUROPÄISCHE PATENTANMELDUNG

(11) **EP 4 414 511 A1**
(43) Veröffentlichungstag der Anmeldung: **14.08.2024**
(21) Anmeldenummer: 24154106.9
(22) Anmeldetag: 26.01.2024
(51) Int. Cl.: E04B 1/00, E04B 1/94

(54) **ANSCHLUSSELEMENT FÜR LASTEINLEITENDE BAUTEILE**

(30) Priorität: 08.02.2023 DE 102023103051
(71) Anmelder: Max Frank GmbH & Co. KG, 94339 Leiblfing (DE)
(72) Erfinder: Michel, Moritz, 94339 Leiblfing (DE)
(74) Vertreter: Glück Kritzenberger Patentanwälte PartGmbB

(57) **Zusammenfassung**

Beschrieben wird ein Anschlusselement 1 zum Verbinden eines lastabtragenden Bauteils mit einem lasteinleitenden Bauteil. Das Anschlusselement 1 umfasst einen im eingebauten Zustand zwischen dem lastabtragenden Bauteil und dem lasteinleitenden Bauteil angeordneten, quaderförmigen Isolierkörper 2, wobei der quaderförmige Isolierkörper 2 eine im eingebauten Zustand dem lasteinleitenden Bauteil zugewandte Vorderseite, eine im eingebauten Zustand dem lastabtragenden Bauteil zugewandte Rückseite R, eine die Vorderseite und die Rückseite R verbindende, im eingebauten Zustand in vertikaler Richtung oben angeordnete Oberseite O und eine die Vorderseite und die Rückseite R verbindende, im eingebauten Zustand in vertikaler Richtung unten angeordnete Unterseite aufweist. Vorderseite und Rückseite R des Isolierkörpers 2 sind im eingebauten Zustand von Bewehrungsstäben 3 durchdrungen. Der Isolierkörper 2 ist an seiner Oberseite O und/oder an seiner Unterseite mit zumindest einer aus Mineralwollfasern bestehenden Brandschutzplatte 4 ausgestattet, wobei die zumindest eine Brandschutzplatte 4 in direktem Kontakt mit dem Isolierkörper 2 steht.

## Beschreibung

### Technisches Gebiet

Die vorliegende Erfindung betrifft ein Anschlusselement zum Verbinden eines lastabtragenden Bauteils mit einem lasteinleitenden Bauteil.

### Stand der Technik

Beim Anschluss von lasteinleitenden, insbesondere auskragenden Bauteilen an lastabtragende Gebäudeteile, also beispielsweise beim Anschluss eines Balkons, einer Konsole, einer Loggiaplatte, einer auskragenden Wandscheibe oder eines Fassadenelements, an eine Decken-/Bodenplatte sind verschiedene Aspekte zu beachten. Zum einen müssen die verschiedenen Kräfte, die auf das lasteinleitende Bauteil einwirken, also Zug-, Druck- und/oder Querkräfte, sicher und vollständig auf das Gebäude übertragen werden. Zum anderen muss für eine gute thermische Isolierung gesorgt werden, da große Temperaturdifferenzen zwischen Innen- und Außenbauteilen auftreten und die lasteinleitenden, insbesondere auskragenden Teile Wärmebrücken darstellen, wodurch Bauschäden verursacht werden können. Aus Brandschutzgründen werden schließlich immer häufiger vollständig nicht brennbare Anschlusselemente gewünscht, die aber weiterhin eine gute thermische Isolierung sowie eine vollständige Einleitung der Kräfte auf das lastabtragende Gebäudeteil gewährleisten sollen.

Bekannte Anschlusselemente weisen Verbindungselemente zur Kraftübertragung zwischen den Gebäudeteilen sowie einen Körper aus Dämmmaterial auf, der eine möglichst gute thermische Isolierung des lasteinleitenden Bauteils bewirkt. Die DE 3 005 571 B1 offenbart zum Beispiel ein Kragplattenanschlusselement mit einem länglichen, quaderförmigen Isolierkörper aus thermisch isolierendem Material. Der Isolierkörper ist mit länglichen, metallenen Bewehrungselementen durchsetzt, die sich im Wesentlichen quer zum Isolierkörper erstrecken und die zur Aufnahme von Zugkräften ausgelegt sind. Neben diesen Bewehrungselementen weist das Kragplattenanschlusselement Querkraftstäbe aus Armierungsstahl sowie Stahlkonstruktionsteile auf, die als Druckelemente wirken.

Auch aus der DE 298 01 712 U1 ist ein Bauelement zur Wärmedämmung zwischen zwei Bauteilen bekannt. Das Bauelement besteht aus einem Isolierkörper und durch den Isolierkörper hindurchlaufenden Querkraftstäben, welche ausgehend von einer Gebäudeseite schräg von oben nach unten verlaufen und beidseits in die Bauteile vorstehen.

Aus der DE 100 19 014 A1 ist ein wärmedämmendes, brandgeschütztes Anschlussteil zum Anschluss eines getragenen an ein tragendes Bauteil bekannt. Das Bauteil weist einen Isolierkörper auf, der ober- und unterseitig von Brandschutzplatten bedeckt ist. Als Brandschutzplatten werden glasfaserverstärkte Leichtbauplatten verwendet.

Die EP 1 757 744 A2 beschreibt ein Bauelement zur Wärme- und/oder Schalldämmung mit einem zwischen zwei Bauteilen angeordneten Isolierkörper und einem Brandschutzelement. Das Brandschutzelement ist mit einem Witterungs- oder Alterungsschutz in Form einer Umhüllung ausgestattet.

Schließlich schlägt die EP 892 118 A1 einen Isolierkörper vor, auf dessen Ober- und Unterseite eine Hohlkammer aus hartem Wandmaterial gesteckt wird, wobei die Hohlkammer mit einem Brandschutzmaterial gefüllt ist.

Trotz der aus dem Stand der Technik bekannten Vorschläge für Anschlüsse von lasteinleitenden Bauteilen besteht weiterhin ein Bedarf an statisch gut belastbaren Anschlusselementen, die eine gute thermische Isolierung mit guten Brandschutzeigenschaften kombinieren.

### Darstellung der Erfindung

Der vorliegenden Erfindung liegt daher die Aufgabe zu Grunde, ein Anschlusselement zur Verfügung zu stellen, das eine gute statische Belastbarkeit sowie eine gute thermische Isolierung mit guten Brandschutzeigenschaften kombiniert. Diese Aufgabe wird erfindungsgemäß durch das Anschlusselement gemäß unabhängigem Anspruch 1 gelöst. Weitere vorteilhafte Aspekte, Details und Ausgestaltungen der Erfindung ergeben sich aus den abhängigen Ansprüchen, der Beschreibung sowie der Figur.

Das erfindungsgemäße Anschlusselement verbindet ein lastabtragendes Bauteil und ein lasteinleitendes Bauteil. Das Anschlusselement umfasst einen im eingebauten Zustand zwischen dem lastabtragenden Bauteil und dem lasteinleitenden Bauteil angeordneten, quaderförmigen Isolierkörper, wobei der quaderförmige Isolierkörper eine im eingebauten Zustand dem lasteinleitenden Bauteil zugewandte Vorderseite, eine im eingebauten Zustand dem lastabtragenden Bauteil zugewandte Rückseite, eine die Vorderseite und die Rückseite verbindende, im eingebauten Zustand in vertikaler Richtung oben angeordnete Oberseite und eine die Vorderseite und die Rückseite verbindende, im eingebauten Zustand in vertikaler Richtung unten angeordnete Unterseite aufweist. Vorderseite und Rückseite des Isolierkörpers sind im eingebauten Zustand von Bewehrungsstäben durchdrungen. Der Isolierkörper ist an seiner Oberseite und/oder an seiner Unterseite mit zumindest einer aus Mineralwollfasern bestehenden Brandschutzplatte ausgestattet, wobei die zumindest eine Brandschutzplatte in direktem Kontakt mit dem Isolierkörper steht.

Bei dem erfindungsgemäßen Anschlusselement wurden die bisher üblichen Kunststoffabdeckkappen, die als Schutz des Isolierkörpers vor direkter Bewitterung und vor mechanischen Beschädigungen dienen, durch nichtbrennbare, aus Mineralwollfasern bestehende Streifen ersetzt. Während die aus dem Stand der Technik bekannten Brandschutzelemente aus spröden, mineralisch gebundenen Materialien bestehen, handelt es sich bei Mineralwollfasern um duktile, widerstandsfähige, gut wärmedämmende und nichtbrennbare Materialien. Die Wärmedämmeigenschaften des erfindungsgemäßen Anschlusselements bleiben erhalten bzw. werden sogar leicht verbessert. Ein an seiner Oberseite und/oder an seiner Unterseite mit Brandschutzplatten aus Mineralwollfasern ausgestatteter Isolierkörper vereint somit die positiven Eigenschaften einer Nichtbrennbarkeit auf der einen Seite mit Stabilität und Duktilität auf der anderen Seite.

Unter Duktilität wird allgemein die Eigenschaft eines Werkstoffs verstanden, sich unter Beanspruchung vor einem Bruch stark verformen.

Unter dem Ausdruck "der Isolierkörper ist an seiner Oberseite und/oder an seiner Unterseite mit einer Brandschutzplatte ausgestattet" wird im Rahmen des vorliegenden Textes eine vollständige Abdeckung der entsprechenden Oberfläche des Isolierkörpers verstanden. Das heißt, dass die gesamte Oberseite bzw. die gesamte Unterseite des quaderförmigen Isolierkörpers durch eine Brandschutzplatte abgedeckt ist. Bei Bedarf kann eine oder können beide Brandschutzplatten über die Vorder- und/oder Rückseite des Isolierkörpers überstehen. Ebenso kann vorgesehen werden, dass eine oder beide Brandschutzplatten seitlich über den Isolierkörper hinausragen.

Erfindungsgemäß steht die Brandschutzplatte in direktem Kontakt mit dem Isolierkörper. Durch diese Eigenschaft kommt zum Ausdruck, dass das erfindungsgemäße Anschlusselement nicht nur auf die bisher üblichen Kunststoffabdeckkappen zum Schutz des Isolierkörpers vor direkter Bewitterung auskommt, sondern dass auch auf die aus dem Stand der Technik bekannten Umhüllungen der Brandschutzelemente als Witterungs- oder Alterungsschutz verzichtet werden kann. Die Brandschutzplatte des erfindungsgemäßen Anschlusselements kommt ohne jede zusätzliche Umhüllung aus und steht daher in direktem Kontakt mit dem Isolierkörper.

Die Befestigung der Brandschutzplatte an dem Isolierkörper kann auf beliebige Weise erfolgen. Naheliegende Arten der Befestigung sind ein Verkleben mit einem geeigneten Klebstoff oder eine mechanische Befestigung, wobei entsprechend erforderliche Befestigungselemente bevorzugt aus einem nicht-brennbaren Material bestehen.

Gemäß einer bevorzugten Ausführungsform handelt es sich bei den Mineralwollfasern um Glaswollfasern und/oder Steinwollfasern. Sowohl Glaswollfasern als auch Steinwollfasern erfüllen die geforderten Eigenschaften der Nichtbrennbarkeit, einer hohen Stabilität und Duktilität sowie eine geringen Wärmeleitfähigkeit in besonders gutem Maß.

Besonders bevorzugt werden Brandschutzplatten eingesetzt, die aus hochverdichteten Steinwollfasern bestehen. Hochverdichtete Steinwollfasern wie z.B. das Produkt Rockpanel^{®}, eine Fassadenplatte der Firma Deutsche Rockwool GmbH & Co. KG, besitzen ideale Eigenschaften bezüglich Nichtbrennbarkeit, Stabilität, Duktilität und Wärmeleitfähigkeit. So beträgt die Wärmeleitfähigkeit des Produkts Rockpanel^{®} lediglich 0,37 W/(m•K) bei einer Biegezugfestigkeit von 27 N/mm² und einem Elastizitätsmodul von 4015 N/mm².

Im Gegensatz zu aus dem Stand der Technik bekannten Brandschutzplatten, die durch Abdeckungen bzw. Umhüllungen vor mechanischen Einflüssen geschützt werden müssen, da sie ansonsten zu weich und/oder zu spröde wären, weisen Platten aus hochverdichteten Steinwollfasern inhärent, ohne weitere Maßnahmen, die gewünschten Eigenschaften einer Kombination aus Brandschutz und mechanischer Beanspruchbarkeit auf.

Besonders bevorzugt sind die Steinwollfasern aus Basalt gefertigt. Diese Art von Steinwollfasern weist die gewünschten Eigenschaften der Nichtbrennbarkeit, einer hohen Stabilität und Duktilität sowie einer geringen Wärmeleitfähigkeit in besonders hohem Maß auf.

Gemäß einer weiteren bevorzugten Ausführungsform weisen die Brandschutzplatten, insbesondere die Brandschutzplatten aus hochverdichteten Steinwollfasern, eine Dichte von mehr als 100 kg/m³ auf. Die Verwendung solcher Brandschutzplatten als Abdeckung der Oberseite und/oder der Unterseite des Isolierkörpers eines Anschlusselements zur Verbindung eines lastabtragendes Bauteils mit einem lasteinleitenden Bauteil ergibt besonders gute Eigenschaften im Hinblick auf eine Kombination aus Brandschutz und mechanischer Beanspruchbarkeit.

Bevorzugt weist die Brandschutzplatte eine Dichte von mehr als 250 kg/m³, besonders bevorzugt eine Dichte von mehr als 500 kg/m³, insbesondere bevorzugt eine Dichte von mehr als 750 kg/m³ auf. Die besten Eigenschaften werden mit hochverdichteten Mineralwollfasern mit einer Dichte von mehr als 1000 kg/m³, insbesondere mit einer Dichte von mehr als 1100 kg/m³ erzielt. Brandschutzplatten aus Mineralwollfasern mit einer zunehmend höheren Dichte sind extrem gut wetterbeständig und beständig gegen mechanische Einflüsse, sie sind nichtbrennbar, besitzen eine hohen Stabilität und Duktilität und weisen eine geringe Wärmeleitfähigkeit auf.

Bevorzugt weisen die Brandschutzplatten in vertikaler Richtung eine Dicke von mindestens 0,5 cm auf. Eine Dicke von mindestens 0,5 cm hat sich als einerseits erforderlich, andererseits aber auch als ausreichend herausgestellt, um bei der Verwendung der Brandschutzplatte als Abdeckung der Ober- und/oder der Unterseite eines Isolierkörpers die gewünschten Eigenschaften bereitzustellen.

Bevorzugt sind die Brandschutzplatten an ihrer dem Isolierkörper abgewandten Oberfläche und an ihren Schmalseiten mit einer Beschichtung ausgestattet. Durch eine Beschichtung kann der Schutz des Isolierkörpers vor Witterungseinflüssen verbessert werden.

Bevorzugt sind auch Ausführungsform gemäß denen die Brandschutzplatte eine vollflächige Beschichtung aufweist, also auch die dem Isolierkörper zugewandte Oberfläche der Brandschutzplatte eine Beschichtung aufweist.

Besonders bevorzugt handelt es sich um eine Beschichtung aus Brandschutzsilikon. Neben dem Schutz des Isolierkörpers vor Witterungseinflüssen wird durch eine Beschichtung aus Brandschutzsilikon die gewünschte Eigenschaft der Nichtbrennbarkeit weiter verbessert.

Wie bereits diskutiert steht die Brandschutzplatte mit dem Isolierkörper erfindungsgemäß in direktem Kontakt. Damit ist gemeint, dass sich zwischen Brandschutzplatte und Isolierkörper kein zusätzliches Element in Form einer Plastikumhüllung oder ähnlichem befindet. Das Vorsehen einer Beschichtung auf der Brandschutzplatte steht ebenso wenig im Widerspruch zu dem Erfordernis eines direkten Kontakts wie auch eine Klebstoffschicht, die zur Befestigung der Brandschutzplatte an dem Isolierkörper dient. Eine Beschichtung oder eine Verklebung hat lediglich zur Folge, dass nicht die Mineralwollfasern der Brandschutzplatte unmittelbar mit dem Material des Isolierkörpers in Kontakt kommen, da die Mineralwollfasern an der Oberfläche der Brandschutzplatte mit der Beschichtung bzw. dem Klebstoff überzogen sind. Der direkte Kontakt der beschichteten Brandschutzplatte mit dem Isolierkörper bleibt trotzdem bestehen. Gemäß einer besonders bevorzugten Ausführungsform der vorliegenden Erfindung weist die Brandschutzplatte an ihrer dem Isolierkörper zugewandten und mit dem Isolierkörper in Kontakt stehenden Oberfläche keine Beschichtung auf.

Gemäß einer besonders bevorzugten Ausführungsform ist der Isolierkörper an seiner Oberseite und an seiner Unterseite mit jeweils einer Brandschutzplatte ausgestattet, wobei beide Brandschutzplatten in direktem Kontakt mit dem Isolierkörper stehen. Die Brandschutzeigenschaften des Anschlusselements werden dadurch stark verbessert.

Die vorliegende Erfindung umfasst auch die Verwendung eines der oben beschriebenen Anschlusselemente zur Verbindung eines lastabtragenden Bauteils mit einem lasteinleitenden Bauteil.

Bevorzugt handelt es sich bei dem lasteinleitenden, insbesondere auskragenden, Bauteil um eine Platte, insbesondere Kragplatte, um einen Balkon, eine Konsole, eine Loggiaplatte, eine auskragende Wandscheibe oder um ein Fassadenelement.

Bei dem lastabtragenden Bauteil handelt es sich bevorzugt um eine Decken-/Bodenplatte, eine Deckenplatte oder eine Wand.

### Wege zur Ausführung der Erfindung

Die Erfindung soll nachfolgend anhand eines Ausführungsbeispiels im Zusammenhang mit der Figur 1 näher erläutert werden.

Figur 1 zeigt eine perspektivische Ansicht eines erfindungsgemäßen Anschlusselements 1. Das lastabtragende Bauteil, insbesondere eine Decken-/Bodenplatte, und das lasteinleitende Bauteil, insbesondere eine auskragende Balkonplatte, sind in der Figur 1 nicht dargestellt.

Das Anschlusselement 1 umfasst einen im eingebauten Zustand zwischen Decken-/Bodenplatte und auskragender Platte angeordneten quaderförmigen Isolierkörper 2. Der Isolierkörper 2 weist eine im eingebauten Zustand dem lasteinleitenden Bauteil zugewandte Vorderseite (in der Figur 1 nicht sichtbar), eine im eingebauten Zustand dem lastabtragenden Bauteil zugewandte Rückseite R, eine die Vorderseite und die Rückseite R verbindende, im eingebauten Zustand in vertikaler Richtung oben angeordnete Oberseite O und eine die Vorderseite und die Rückseite R verbindende, im eingebauten Zustand in vertikaler Richtung unten angeordnete Unterseite (in der Figur 1 nicht sichtbar) auf.

Vorderseite und Rückseite R des Isolierkörpers 2 werden von Bewehrungsstäben 3 durchdrungen. In der Figur 1 sind die Rückseite R des Anschlusselements 1 durchdringenden Zugstäbe und Querkraftstäbe dargestellt. Da die Querkraftstäbe im Isolierkörper schräg nach untern verlaufen, sind diese in der Perspektive der Figur 1 nach ihrem Austreten aus der Vorderseite des Isolierkörpers 2 nicht sichtbar. Dargestellt sind lediglich die aus der Vorderseite des Isolierkörpers 2 austretenden Zugstäbe.

Alle Bewehrungsstäbe 3 sind aus Armierungsstahl gefertigt. Die Zugstäbe weisen einen Durchmesser von 10 mm auf, die Querkraftstäbe besitzen im gezeigten Ausführungsbeispiel einen etwas geringeren Durchmesser. Der Isolierkörper 2 ist an seiner Oberseite O und an seiner Unterseite mit jeweils einer Brandschutzplatte 4 ausgestattet.

Die Brandschutzplatten 4 bestehen aus hochverdichteten Steinwollfasern mit einer Dichte von rund 1130 kg/m³, die aus Basalt hergestellt sind. Beide Brandschutzplatten 4 weisen in vertikaler Richtung eine Dicke d von 1,5 cm auf. Beide Brandschutzplatten 4 weisen keinerlei Umhüllung auf, sondern stehen vielmehr in direktem Kontakt mit dem Isolierkörper 2.

Das in der Figur 1 dargestellte Anschlusselement besitzt ausgezeichnete Eigenschaften im Hinblick auf die Einleitung der auftretenden Kräfte in das Gebäude, die thermische Isolation zwischen auskragendem Bauteil und Gebäude sowie im Hinblick auf Nichtbrennbarkeit.

### Bezugszeichenliste

- 1: Anschlusselement
- 2: Isolierkörper
- 3: Bewehrungsstäbe
- 4: Brandschutzplatte

- O: Oberseite
- R: Rückseite
- d: Dicke der Brandschutzplatte

## Patentansprüche

1. Anschlusselement (1) zum Verbinden eines lastabtragenden Bauteils mit einem lasteinleitenden Bauteil, aufweisend einen im eingebauten Zustand zwischen dem lastabtragenden Bauteil und dem lasteinleitenden Bauteil angeordneten, quaderförmigen Isolierkörper (2), wobei der quaderförmige Isolierkörper (2) eine im eingebauten Zustand dem lasteinleitenden Bauteil zugewandte Vorderseite, eine im eingebauten Zustand dem lastabtragenden Bauteil zugewandte Rückseite (R), eine die Vorderseite und die Rückseite (R) verbindende, im eingebauten Zustand in vertikaler Richtung oben angeordnete Oberseite (O) und eine die Vorderseite und die Rückseite (R) verbindende, im eingebauten Zustand in vertikaler Richtung unten angeordnete Unterseite aufweist, wobei Vorderseite und Rückseite (R) des Isolierkörpers im eingebauten Zustand von Bewehrungsstäben (3) durchdrungen sind, wobei der Isolierkörper (2) an seiner Oberseite (O) und/oder an seiner Unterseite mit zumindest einer aus Mineralwollfasern bestehenden Brandschutzplatte (4) ausgestattet ist, wobei die zumindest eine Brandschutzplatte (4) in direktem Kontakt mit dem Isolierkörper (2) steht.

2. Anschlusselement (1) nach Anspruch 1, **dadurch gekennzeichnet, dass** es sich bei den Mineralwollfasern um Glaswollfasern und/oder Steinwollfasern handelt.

3. Anschlusselement (1) nach Anspruch 2, **dadurch gekennzeichnet, dass** die Brandschutzplatte (4) aus hochverdichteten Steinwollfasern besteht.

4. Anschlusselement (1) nach Anspruch 2 oder 3, **dadurch gekennzeichnet, dass** die Steinwollfasern aus Basalt gefertigt sind.

5. Anschlusselement (1) nach einem der Ansprüche 1 bis 4, **dadurch gekennzeichnet, dass** die zumindest eine Brandschutzplatte (4) eine Dichte von mehr als 100 kg/m³, bevorzugt eine Dichte von mehr als 250 kg/m³, besonders bevorzugt eine Dichte von mehr als 500 kg/m³, aufweist.

6. Anschlusselement (1) nach einem der Ansprüche 1 bis 4, **dadurch gekennzeichnet, dass** die zumindest eine Brandschutzplatte (4) eine Dichte von mehr als 750 kg/m³, bevorzugt eine Dichte von mehr als 1000 kg/m³, besonders bevorzugt eine Dichte von mehr als 1100 kg/m³, aufweist.

7. Anschlusselement (1) nach einem der Ansprüche 1 bis 6, **dadurch gekennzeichnet, dass** die zumindest eine Brandschutzplatte (4) in vertikaler Richtung eine Dicke (d) von mindestens 0,5 cm aufweist.

8. Anschlusselement (1) nach einem der Ansprüche 1 bis 7, **dadurch gekennzeichnet, dass** die zumindest eine Brandschutzplatte (4) an ihrer dem Isolierkörper abgewandten Oberfläche und an ihren Schmalseiten eine Beschichtung aufweist.

9. Anschlusselement (1) nach einem der Ansprüche 1 bis 7, **dadurch gekennzeichnet, dass** die zumindest eine Brandschutzplatte (4) eine vollflächige Beschichtung aufweist.

10. Anschlusselement (1) nach einem der Ansprüche 1 bis 9, **dadurch gekennzeichnet, dass** der Isolierkörper (2) an seiner Oberseite (O) und an seiner Unterseite mit jeweils einer Brandschutzplatte (4) ausgestattet ist, wobei beide Brandschutzplatten (4) in direktem Kontakt mit dem Isolierkörper stehen.

11. Verwendung eines Anschlusselements (1) nach einem der Ansprüche 1 bis 10 zur Verbindung eines lastabtragenden Bauteils mit einem lasteinleitenden Bauteil.

12. Verwendung nach Anspruch 11, **dadurch gekennzeichnet, dass** es sich bei dem lasteinleitenden, insbesondere auskragenden, Bauteil um eine Platte, insbesondere Kragplatte, um einen Balkon, eine Konsole, eine Loggiaplatte, eine auskragende Wandscheibe oder ein Fassadenelement handelt.

13. Verwendung nach Anspruch 11 oder 12, **dadurch gekennzeichnet, dass** es sich bei dem lastabtragenden Bauteil um eine Decken-/Bodenplatte, eine Deckenplatte oder eine Wand handelt.
